# FASCICULE DE BREVET EUROPEEN

(11) **EP 1 312 556 B1**
(45) Date de publication et mention de la délivrance du brevet: **05.12.2007**
(21) Numéro de dépôt: 02370039.6
(22) Date de dépôt: 11.10.2002
(51) Int. Cl.: B65D 17/00, B65D 81/20, B65D 51/00

(54) **Dispositif d'ouverture et fermeture d'un emballage hermétique**
Vorrichtung zum Öffnen und Schliessen einer hermetisch verschlossenen Verpackung
Closing and opening device for hermetically sealed package

(30) Priorité: 18.10.2001 FR 0113454; 01.07.2002 FR 0208197
(43) Date de publication de la demande: 21.05.2003
(73) Titulaire: Chaude, Laurent, 60400 Pont L'Évêque (FR)
(72) Inventeur: Chaude, Laurent, 60400 Pont L'Évêque (FR)
(74) Mandataire: Duthoit, Michel Georges André

(56) Documents cités:
- WO-A-94/13247
- DE-C- 10 016 961
- FR-A- 1 558 282
- FR-A- 2 593 144
- US-A- 3 943 987
- US-A- 4 919 955
- US-A- 5 853 094
- US-A- 6 155 027

## Description

La présente invention concerne un dispositif d'ouverture/fermeture d'un emballage hermétique, notamment destiné à la conservation de produits agroalimentaires.

Toutefois, bien que plus particulièrement prévue pour des emballages hermétiques destinés à la conservation de produits agroalimentaires, elle pourra également être utilisée pour l'emballage de tout autre type de produit.

On connaît des applications dans lesquels l'ouverture et la fermeture d'un emballage requièrent des précautions particulières visant notamment à éviter le contact entre le contenu ou le milieu intérieur de l'emballage et le milieu ambiant. ,

Parmi ces applications, citons l'ouverture et la fermeture d'un emballage hermétique destiné à la conservation de produits agroalimentaires après leur traitement thermique. Dans cette première application, on sait qu'après un traitement thermique, certains produits alimentaires rejettent un jus de cuisson ou exsudat qui doit être retiré de l'emballage avant la commercialisation du produit. On sait également qu'il peut être utile voire indispensable de vérifier pendant ou après le traitement thermique certaines données comme la température du produit contenu dans l'emballage.

Pour ces deux raisons précitées, et également pour d'autres raisons comme l'injection éventuelle de produits additionnels dans l'emballage, il est nécessaire de pouvoir accéder aux produits contenus dans l'emballage.

Cela étant, compte tenu de la nature des produits, il n'est pas possible pour des raisons sanitaires de mettre en contact le milieu intérieur de l'emballage et le milieu ambiant lors de l'ouverture puis de rendre à nouveau hermétique l'emballage lors de la fermeture.

Actuellement, la solution pour pallier ce problème est dans un premier temps d'ouvrir l'emballage hermétique et de déballer les produits puis de les reconditionner dans un second emballage hermétique. En ce qui concerne la surveillance des données telles que la température sur le produit contenu dans l'emballage, la technique utilisée est l'utilisation d'un échantillon témoin qui est perforé et dont le contenu est sondé, cet échantillon, servant de référence pour les autres emballages, ne pourra cependant, compte tenu de la perforation et du contact entre le milieu intérieur et le milieu ambiant, être réutilisé, par conséquent, le produit contenu sera perdu.

Ce problème qui, à ce jour, d'après nos connaissances, n'a pas été résolu, a de fortes conséquences au niveau économique, écologique et bactériologique.

Parmi les applications nécessitant des précautions particulières au niveau de l'ouverture et de la fermeture d'un emballage, citons également dans le domaine médical l'aspiration d'une dose prédéfinie de liquide contenue dans un flacon au moyen d'une seringue permettant notamment d'éviter le contact entre le liquide aspiré et le milieu ambiant. Dans cette application, l'emballage est perforé par l'aiguille d'une seringue et ladite dose de liquide est aspirée dans sa totalité par ladite seringue permettant ainsi d'éviter tout contact entre le liquide aspiré et le milieu ambiant et le flacon vide est alors jeté.

Cette solution présente donc différents inconvénients et notamment l'emballage ne peut être réutilisé ce qui entraîne des pertes de produit généralement coûteux.

Le but de l'invention est de proposer un dispositif d'ouverture/fermeture d'un emballage hermétique, notamment destiné à la conservation de produits agroalimentaires qui pallie les inconvénients précités et permet d'ouvrir puis de refermer l'emballage hermétique sans qu'il n'y ait de contact entre le milieu intérieur et le milieu ambiant.

Un autre but de la présente invention est de proposer un dispositif d'ouverture/fermeture d'un emballage hermétique, notamment destiné à la conservation de produits agroalimentaires, dans lequel il est possible d'injecter ou d'aspirer des liquides ou semi-liquides hors ou dans l'emballage.

Un autre but de la présente invention est de proposer un dispositif d'ouverture/fermeture d'un emballage hermétique, notamment destiné à la conservation de produits agroalimentaires, dans lequel il est possible d'obtenir des données sur le milieu intérieur de l'emballage en empêchant tout contact entre le milieu intérieur et le milieu ambiant.

Un autre but de la présente invention est de proposer un dispositif d'ouverture/fermeture fiable et dont la mise en oeuvre est aisée.

D'autres buts et avantages de la présente invention apparaîtront au cours de la description qui va suivre qui n'est donnée qu'à titre indicatif et qui n'a pas pour but de la limiter.

Selon l'invention, le dispositif d'ouverture/fermeture (1) d'un emballage hermétique (3), notamment destiné à la conservation de produits agroalimentaires comprenant :
- des moyens de percement (2),
- des moyens d'obturation (4) au-travers desquels on réalise le percement de l'emballage (3),
- lesdits moyens d'obturation (4) étant aptes à se refermer après percement lorsque les moyens de percement (2) sont retirés de manière à empêcher tout contact entre le milieu intérieur de l'emballage (3) et le milieu ambiant, (connu du document US 4 919 955),
caractérisé par le fait que lesdits moyens d'obturation (4) sont constitués d'un matériau thermoplastique présentant une dureté shore comprise entre 55 et 90 et un coefficient d'élasticité compris de préférence entre 550 et 650 %, en forme de rondelle (5), assujettie sur la paroi dudit emballage (3), et constituée d'un anneau (15) circonscrivant un disque (14), ledit anneau (15) présentant un coefficient d'allongement inférieur et une rigidité supérieure à celle du disque (14), de telle façon que ledit anneau (15) constitue un cerclage, voire un sertissage du disque (14), et dont le rapport entre le diamètre et l'épaisseur est voisin de trois.

L'invention vise également un emballage équipé des moyens d'obturation précités.

L'invention sera mieux comprise à la lecture de la description suivante, accompagnée des dessins en annexe qui en font partie intégrante et parmi lesquels :
- la figure 1 montre, selon une vue schématique, un exemple de réalisation du dispositif d'ouverture/fermeture d'un emballage hermétique conforme à l'invention,
- les figures 2 à 4 illustrent, selon une vue schématique les différentes étapes d'ouverture/fermeture de l'emballage hermétique,
- la figure 5 montre, selon une vue schématique, une étape supplémentaire à celles des figures 2 à 4 mettant en oeuvre le dispositif d'ouverture/fermeture conforme à l'invention,
- la figure 6 représente, selon une vue schématique un exemple de réalisation des moyens d'obturation conforme à l'invention.

La présente invention est relative à un dispositif d'ouverture/fermeture d'un emballage hermétique, notamment destiné à la conservation de produits agroalimentaires.

Toutefois, ce dispositif s'applique également à des emballages hermétiques destinés à tout autre produit et par exemple à la conservation de produits pharmaceutiques ou chimiques.

Comme représenté plus particulièrement à la figure 1, le dispositif d'ouverture/fermeture 1 conforme à l'invention d'un emballage hermétique 3 comprend des moyens de percement 2 de la paroi dudit emballage 3. Le dispositif d'ouverture/fermeture 1 comprend également des moyens d'obturation 4 au-travers desquels on réalise le percement de l'emballage 3.

Selon l'invention, lesdits moyens d'obturation 4 sont aptes à se refermer après percement lorsque lesdits moyens de percement 2 sont retirés de manière à empêcher tout contact entre le milieu intérieur de l'emballage 3 et le milieu ambiant.

Dans l'exemple de réalisation des figures 1 à 5, lesdits moyens d'obturation 4 sont constitués par au moins un élément 5 assujetti à la paroi dudit emballage 3. De manière avantageuse, ledit élément 5 est disposé sur le côté extérieur de manière à faciliter sa localisation.

Cela étant, notamment dans le cas d'un emballage 3 constitué d'une paroi transparente, ledit élément 5 peut être placé sur la face intérieure de ladite paroi.

L'assujettissement entre ledit élément 5 et la paroi est réalisé de préférence par collage. Cela étant, tout autre moyen connu de l'homme du métier dans le domaine de la fixation pourra être envisagé et notamment par exemple un thermo-soudage dudit élément 5 sur ladite paroi dudit emballage 3.

Cela étant, dans un autre exemple de réalisation de l'invention, lesdits moyens d'obturation 4 sont intégrés au niveau de la paroi dudit emballage 3. A cet effet, ledit emballage hermétique 3 pourra être réalisé de manière avantageuse par bi-injection.

Dans l'exemple de réalisation des figures 1 à 5, lesdits moyens d'obturation 4 sont constitués d'au moins un matériau thermoplastique avantageusement de type élastomère. Ce matériau thermoplastique doit présenter des caractéristiques spécifiques permettant lorsque lesdits moyens d'obturation 4 sont percés, de refermer le trou créé. Pour cela, ledit au moins un matériau utilisé doit présenter un coefficient d'élasticité élevé et également une dureté moyenne de façon à ce que lesdits moyens d'obturation 4 aient une bonne tenue et que le trou se referme instantanément c'est-à-dire qu'à aucun moment le milieu ambiant n'entre en contact avec le milieu intérieur de l'emballage 3.

Après différents tests et essais, il a été constaté qu'un matériau présentant des coefficients d'élasticité compris entre 600 et 700 %, voire entre 550 et 650 %, ainsi qu'une dureté comprise entre 35 et 55 shores, voire entre 55 et 90 shores, est particulièrement bien adapté pour former ledit moyen d'obturation 4.

Dans le cas d'une application d'un emballage hermétique 3 destiné à la conservation de produits agroalimentaires, on choisira avantageusement des moyens d'obturation 4 constitués d'un matériau commercialisé sous la marque « VITAPRENE », ledit matériau présentant une dureté shore voisine de 40 et un coefficient d'élongation voisin de 650 %, la paroi de l'emballage hermétique 4 étant constituée d'un film en polyéthylène ou polyamide

Cela étant, cet exemple est bien entendu non limitatif, à titre d'exemple, il est possible d'utiliser des matériaux commercialisés sous les marques « SANTOPRENE » et « SANDOZ » avec des caractéristiques de dureté et de coefficient d'élongation similaires.

Dans l'exemple de réalisation précité, les moyens d'obturation 4 sont constitués par au moins un élément 5 assujetti à la paroi de l'emballage, l'assujettissement est réalisé de préférence par un adhésif de type cyanoacrylate mono-composant à faible viscosité et polymérisation rapide, ce type de colle est notamment commercialisé sous la marque « LOCTITE ».

Dans l'exemple de réalisation de la figure 1, lesdits moyens d'obturation 4 se présentent sous la forme de rondelles. Les dimensions de la rondelle d'obturation sont déterminées de manière d'une part à être suffisantes pour permettre un positionnement aisé des moyens de percement 2 et d'autre part relativement petite de manière à nécessiter un minium de matière dont le coût est élevé.

Comme le montre les figures 1 à 5, ladite rondelle d'obturation 5 est réalisée à partir d'un seul matériau.

Cela étant, il est possible d'envisager, en fonction de l'application, l'utilisation d'une rondelle d'obturation 5 réalisée à partir de deux matériaux. En effet, il a été constaté que lorsque le percement s'effectuait sur un emballage souple et/ou dont le contenu n'est pas rigide, il est préférable, pour éviter l'absorption de la matière constituant adite rondelle 5 et pour augmenter l'herméticité de l'emballage au niveau du percement, de réaliser ladite rondelle 5 à partir de deux matériaux.

En se reportant à la figure 6, on voit que la rondelle est constituée d'un anneau 15, circonscrivant un disque 14 de telle façon que ledit anneau 15 constitue un cerclage, voire sertissage du disque 14.

Ledit anneau 15 présente un coefficient d'allongement inférieur et une rigidité supérieure à celle du disque 14.

A titre d'exemple dans l'état final, l'anneau 15 présente sensiblement un diamètre intérieur de 20 mm et un diamètre extérieur de 24 mm, alors que le diamètre du disque 14 est sensiblement de 20 mm, la rondelle présente alors un diamètre de 24 mm sensiblement.

Les matériaux employés pour ledit anneau 15 et ledit disque 14 sont, de préférence, respectivement un matériau thermoplastique type élastomère de dureté voisine de 70 shores et de coefficient d'élasticité proche de 600, pour l'anneau et un matériau thermoplastique type élastomère de dureté voisine de 40 shores et de coefficient d'élasticité proche de 650, pour le disque.

Selon un mode de réalisation avantageux, ladite rondelle 5 est obtenue en introduisant un cylindre de la matière constituant le disque 14 à l'intérieur d'un tube de la matière constituant l'anneau 15 et en découpant des tranches d'épaisseur comprise de préférence entre 4 et 10 mm.

Aux fins de faciliter l'insertion dudit cylindre, on place le tube sous pression de manière à accroître son diamètre intérieur.

Pour reprendre le cas de l'exemple précédent de la rondelle d'un diamètre 24 mm, on choisit un cylindre de diamètre 20 mm et un tube de diamètre extérieur 20 mm. Ainsi, après son montage à force, le cylindre est sous contrainte et radialement comprimé.

Cela étant, il a été constaté que l'utilisation d'une rondelle dont le diamètre est compris avantageusement entre 12 et 20 mm, voire 12 et 24 mm, constituait un bon compromis.

Il a été constaté que pour obtenir une bonne fermeture de l'emballage garantissant son herméticité, l'épaisseur de la rondelle devait être proportionnelle à son diamètre et avantageusement, le coefficient de proportionnalité est voisin de 3, ainsi dans le cas d'une rondelle dont le diamètre est compris entre 12 et 24 mm, l'épaisseur de ladite rondelle sera comprise, avantageusement entre 4 et 8 mm.

Selon les applications, ledit dispositif d'ouverture/fermeture 1 permet l'accès au contenu dudit emballage hermétique 3 pour permettre l'injection et/ou l'aspiration de liquide ou semi-liquide dans et/ou hors de l'emballage ou éventuellement permettre d'obtenir des données sur le milieu intérieur de l'emballage 3. A cet effet, on prévoit, au niveau desdits moyens de percement 2, des moyens d'injection et/ou d'aspiration 6. Pour l'obtention des données, on prévoit également au niveau desdits moyens de percement 2 au moins un capteur 7.

Lesdits moyens d'injection et/ou d'aspiration 6 sont constitués d'une pompe 8 reliée à, d'une part, un ou plusieurs réservoirs destinés soit à contenir des liquides ou semi-liquides à injecter dans ledit emballage 3, soit destiné à recueillir des liquides ou semi-liquides aspirés hors dudit emballage 3 et, d'autre part, un conduit 9 disposé au niveau desdits moyens de percement 2 de façon à permettre l'injection et/ou l'aspiration de liquides ou semi-liquides dans et/ou hors de l'emballage en empêchant tout contact entre le milieu intérieur de l'emballage 3 et le milieu ambiant.

De même, ledit capteur 7 permettant l'obtention de données sur le milieu intérieur de l'emballage est disposé au niveau desdits moyens de percement 2 de manière à empêcher tout contact entre le milieu intérieur de l'emballage et le milieu ambiant, notamment lors de l'obtention des données. Ledit capteur 7 est de préférence relié à un boîtier de commande et de visualisation de données 10.

Dans l'exemple de réalisation des figures 1 à 5, lesdits moyens de percement 2 sont constitués d'une aiguille 11 creuse comportant un orifice 12 au niveau de la partie perçant la paroi dudit emballage 3. La forme de ladite aiguille creuse 11 permet notamment l'insertion desdits moyens d'injection et/ou d'aspiration 6, l'injection et/ou l'aspiration des liquides ou semi-liquides se faisant à-travers ledit orifice 12. En effet, ledit orifice 12 permet un contact entre le milieu intérieur de l'emballage 3 et l'intérieur de ladite aiguille 12.

Pour ne pas mettre en contact le milieu intérieur de l'emballage 3 et le milieu ambiant, ladite aiguille creuse 11 ne comporte qu'une ouverture constituée par ledit orifice 12. Cet orifice 12 pour empêcher tout contact entre le milieu intérieur de l'emballage 3 et le milieu ambiant a des dimensions déterminées pour que, lors de la perforation, l'orifice ne puisse mettre en contact le milieu intérieur de l'emballage 3 et le milieu ambiant.

Ainsi, par exemple, dans le cas d'une perforation perpendiculaire au plan défini par ladite paroi, la dimension dudit orifice 12 selon l'axe de perforation est inférieure à la largeur totale desdits moyens de percement 4 et de la paroi dudit emballage 3.

Dans une variante de l'invention, il est également possible d'envisager un orifice 12 disposant de moyens d'ouverture/fermeture, l'orifice 12 étant alors bouché lorsque l'orifice se trouve à l'extérieur de l'emballage, et ouvert lorsque l'orifice se trouve à l'intérieur de l'emballage.

En se reportant aux figures 2 à 5, le fonctionnement du dispositif d'ouverture/fermeture 1 est le suivant. Dans une première étape, représentée à la figure 2, lesdits moyens de percement 2 constitués dans l'exemple par l'aiguille creuse 11 sont positionnés de préférence à la verticale desdits moyens d'obturation 4.

Dans une seconde étape, on réalise le percement desdits moyens d'obturation 4 et de la paroi de l'emballage 3. A cette étape, on constate que la paroi 3 est rompue, on constate également que lesdits moyens d'obturation 4 constitués par ledit élément 5 sont percés.

Compte tenu des caractéristiques physiques du matériau utilisé pour ledit élément 5, le rebord 5a de l'élément 5 appuie contre les bords de ladite aiguille 11 empêchant ainsi tout contact entre le milieu intérieur de l'emballage 3 et le milieu ambiant. A ce stade, illustré par la figure 3, l'orifice 12 de ladite aiguille 11 est en contact avec le milieu intérieur de l'emballage 3, il est donc possible d'aspirer ou d'injecter des liquides ou semi-liquides à partir des moyens d'injection et/ou d'aspiration 6. Il est également, à ce stade, possible au moyen du capteur 7 d'obtenir des données sur le milieu intérieur de l'emballage 3 et notamment des mesures de température.

A ce niveau, il est important de souligner que pour garantir l'herméticité de l'emballage, il est avantageux de choisir pour l'aiguille un diamètre représentant approximativement le quart, voire du quart au sixième, du diamètre de la rondelle.

A titre d'exemple, selon un premier mode de réalisation, l'aiguille 11 a un diamètre de 5 mm et définit un conduit interne de 3 mm de diamètre, et la rondelle a un diamètre de 24 mm et une épaisseur de 8 mm. Les moyens d'injection et/ou d'aspiration 6 permettent l'aspiration d'un litre de liquide en 45 secondes.

Selon un second mode de réalisation l'aiguille 11 a un diamètre de 4 mm, et définit un conduit interne de 2 mm de diamètre, et la rondelle a un diamètre de 24 mm et une épaisseur de 8 mm. Les moyens d'injection et/ou d'aspiration 6 permettent l'aspiration d'un litre de liquide en 1 minute.

Le choix des dimensions de l'aiguille et de la rondelle sera déterminé de manière générale, d'une part, par le temps disponible pour les opérations d'injection et ou d'aspiration et, d'autre part, par les quantités de liquides et ou semi liquides à injecter ou à aspirer.

Dans une troisième étape, et en se reportant à la figure 4, on a retiré ladite aiguille 11 hors dudit emballage 3. On constate à ce niveau que ledit emballage 3 reste percé. Lors du retrait de l'aiguille 11, le flanc 5a créé par le percement dudit élément 5 épouse la forme de l'aiguille 11, lorsque celle-ci est retirée, les flancs 5a se touchent et le percement est refermé instantanément, les flancs se recollant compte tenu de la ou les matières utilisées pour la rondelle. Ainsi, à aucun moment, le milieu intérieur de l'emballage 3 n'a été en contact avec le milieu ambiant.

A ce niveau, il est important de noter que, lorsque l'emballage hermétique 3 est un emballage sous vide, ledit flanc 5a est, lors du retrait de ladite aiguille 11, aspiré vers l'intérieur dudit emballage 3, cette aspiration permet d'assurer une herméticité encore supérieure.

Grâce à la dépression et à la matière de la rondelle 5, il y a en quelque sorte une auto-obturation. On notera que cet effet est encore renforcé, dans le cas de la variante illustrée à la figure 6 dans laquelle l'anneau 15 comprime radialement la matière du disque 14.

Il est également possible d'envisager dans une variante afin d'améliorer encore l'herméticité de l'emballage de thermo-souder lors du retrait de l'aiguille 11, ledit élément 5. A cet effet, selon un exemple de réalisation préféré, le thermo-soudage est réalisé à partir d'un fer à souder dont l'extrémité est de forme conique permettant de réaliser comme représenté à la figure 5 un cône de matière 13 placé à l'aplomb du percement réalisé dans la paroi de l'emballage 3.

Ce dispositif permet donc, notamment dans le cas où il est destiné à la conservation de produits agroalimentaires, de ne pas avoir à déballer les produits puis à les reconditionner et donc de n'employer qu'un emballage, ce qui procure à ce dispositif un avantage écologique et économique important par rapport aux dispositifs connus.

La présente invention concerne également un emballage 3 équipé des moyens d'obturation 4 tels que précités.

Naturellement, d'autres modes de réalisation du dispositif auraient pu être envisagés par l'homme du métier sans pour autant sortir de l'objet de l'invention défini par les revendications ci-après.

## Revendications

1. Dispositif d'ouverture/fermeture (1) d'un emballage hermétique (3), notamment destiné à la conservation de produits agroalimentaires comprenant :
- des moyens de percement (2),
- des moyens d'obturation (4) au-travers desquels on réalise le percement de l'emballage (3),
- lesdits moyens d'obturation (4) étant aptes à se refermer après percement lorsque les moyens de percement (2) sont retirés de manière à empêcher tout contact entre le milieu intérieur de l'emballage (3) et le milieu ambiant,
**caractérisé par le fait que** lesdits moyens d'obturation (4) sont constitués d'un matériau thermoplastique présentant une dureté shore comprise entre 55 et 90 et un coefficient d'élasticité compris de préférence entre 550 et 650 %, en forme de rondelle (5), assujettie sur la paroi dudit emballage (3), et constituée d'un anneau (15) circonscrivant un disque (14), ledit anneau (15) présentant un coefficient d'allongement inférieur et une rigidité supérieure à celle du disque (14), de telle façon que ledit anneau (15) constitue un cerclage, voire un sertissage du disque (14), et dont le rapport entre le diamètre et l'épaisseur est voisin de trois.

2. Dispositif d'ouverture/fermeture selon la revendication 1, dans lequel ladite rondelle (5) est collée et/ou soudée sur la paroi dudit emballage (3).

3. Dispositif d'ouverture/fermeture selon les revendications 1 ou 2, dans lequel ladite rondelle (5) présente un diamètre compris entre 12 et 24 mm, et une épaisseur comprise entre 4 et 8 mm.

4. Dispositif d'ouverture/fermeture selon la revendication 1, dans lequel ledit anneau (15) présente une dureté supérieure et un coefficient d'allongement inférieur audit disque (14).

5. Dispositif d'ouverture/fermeture selon l'une quelconque des revendications précédentes, dans lequel on prévoit, au niveau desdits moyens de percement (2), des moyens d'injection et/ou d'aspiration (6) permettant l'injection et/ou l'aspiration de liquides ou semi-liquides dans et/ou hors de l'emballage en empêchant tout contact entre le milieu intérieur de l'emballage (3) et le milieu ambiant.

6. Dispositif d'ouverture/fermeture selon l'une quelconque des revendications précédentes, dans lequel on prévoit, au niveau desdits moyens de percement (2), au moins un capteur (7) permettant l'obtention de données sur le milieu intérieur de l'emballage (3) en empêchant tout contact entre le milieu intérieur de l'emballage (3) et le milieu ambiant.

7. Dispositif d'ouverture/fermeture selon l'une quelconque des revendications précédentes, dans lequel lesdits moyens de percement (2) sont constitués d'une aiguille creuse (11) comportant un orifice (12) au niveau de la partie perçant la paroi dudit emballage (3).

8. Emballage équipé des moyens d'obturation (4) selon l'une quelconque des revendications 1 à 7 précédentes.

9. Rondelle d'obturation (5), destinée à équiper un dispositif d'ouverture/fermeture selon l'une quelconque des revendications 1 à 7 précédentes.

## Claims

1. A device for opening/closing (1) a sealed packaging (3), in particular intended for the preservation of agrofood products including:
- piercing means (2),
- sealing means (4) through which the packaging (3) is pierced,
- said sealing means (4) being capable of closing after piercing when the piercing means (2) are withdrawn so as to prevent any contact between the inner medium of the packaging (3) and the surrounding medium,
**characterised in that** said sealing means (4) consist of a thermoplastic material exhibiting a Shore hardness ranging between 55 and 90 and an elasticity coefficient ranging preferably between 550 and 650 %, in the form of a washer (5), slaved on the wall of said packaging (3), and formed of a ring (15) circumscribing a disc (14), said ring (15) exhibiting an elongation coefficient lower than and a stiffness greater than that of the disc (14), so that said ring (15) forms a hoop, possibly a crimp of the disc (14), and whereof the ratio between the diameter and the thickness is close to three.

2. A device for opening/closing according to claim 1, wherein said washer (5) is bonded and/or welded to the wall of said packaging (3).

3. A device for opening/closing according to claim 1 or 2, wherein said washer (5) exhibits a diameter ranging between 12 and 24 mm, and a thickness ranging between 4 and 8 mm.

4. A device for opening/closing according to claim 1, wherein said ring (15) exhibits a hardness greater than and an elongation coefficient lower than that of said disc (14).

5. A device for opening/closing according to any of the previous claims, wherein are provided, at said piercing means (2), injection and/or suction means (6) enabling the injection and/or the suction of liquids or semi-liquids in and/or outside the packaging while preventing any contact between the inner medium of the packaging (3) and the surrounding medium.

6. A device for opening/closing according to any of the previous claims, wherein is provided, at said piercing means (2), at least a sensor (7) enabling to obtain data on the inner medium of the packaging (3) while preventing any contact between the inner medium of the packaging (3) and the surrounding medium.

7. A device for opening/closing according to any of the previous claims, wherein said piercing means (2) consist of a hollow needle (11) including an orifice (12) at the portion piercing the wall of said packaging (3).

8. A packaging fitted with the sealing means (4) according to any of the previous claims 1 to 7.

9. A sealing washer (5) intended for fitting an opening/closing device according to any of the previous claims 1 to 7.

## Patentansprüche

1. Vorrichtung zur Öffnung/Schließung (1) einer luftdichten Verpackung (3), insbesondere vorgesehen für die Haltbarmachung von Agrarnahrungsmitteln, umfassend:
- Mittel zum Durchstechen (2),
- Mittel zum Verschließen (4), durch die hindurch das Durchstechen der Verpackung (3) ausgeführt wird,
- wobei die besagten Mittel zum Verschließen (4) geeignet seien, um sich nach dem Durchstechen wieder zu schließen, wenn die Mittel zum Durchstechen (2) derart zurückgezogen sind, um jeden Kontakt zwischen dem inneren Bereich der Verpackung (3) und der Umgebung zu verhindern,
**dadurch gekennzeichnet, dass** die besagten Mittel zum Verschließen (4) aus einem thermoplastischen Stoff, der eine zwischen 55 und 90 liegende Shore-Härte und einen vorzugsweise zwischen 550 und 650% liegenden Elastizitätskoeffizienten aufweist, in Form von einer Unterlegscheibe (5) gebildet sind, die mit der Wand der besagten Verpackung (3) verbunden ist und einen Begrenzungsring (15) bildet, der eine Scheibe (14) abgrenzt, wobei der besagte Begrenzungsring (15) einen kleineren Ausdehnungskoeffizienten und eine höhere Starrheit als jene der Scheibe (14) aufweist, so dass der besagte Begrenzungsring (15) eine Umschlingung, ja sogar Einfassung, bzw. Umrandung der Scheibe (14) darstellt, und dessen Verhältnis zwischen Durchmesser und Dicke bei drei liegt.

2. Vorrichtung zur Öffnung/Schließung nach Anspruch 1, bei der die besagte Unterlegscheibe (5) an der Wand der Verpackung (3) geklebt und/oder geschweißt ist.

3. Vorrichtung zur Öffnung/Schließung nach Anspruch 1 oder 2, bei der die besagte Unterlegscheibe (5) einen Durchmesser zwischen 12 und 24 mm und eine Dicke zwischen 4 und 8 mm aufweist.

4. Vorrichtung zur Öffnung/Schließung nach Anspruch 1, bei der der besagte Begrenzungsring (15) eine größere Härte und einen kleineren Ausdehnungskoeffizienten als die besagte Scheibe (14) aufweist.

5. Vorrichtung zur Öffnung/Schließung nach irgendeinem der vorgehenden Ansprüche, bei der im Bereich der besagten Mittel zum Durchstechen (2) Mittel zum Einspritzen und/oder zur Absaugung (6) vorgesehen sind, erlaubend das Einspritzen und/oder die Absaugung von Flüssigkeiten oder halbflüssigen Substanzen in die und/oder außerhalb der Verpackung, wobei jeder Kontakt zwischen dem inneren Bereich der Verpackung (3) und der Umgebung verhindert wird.

6. Vorrichtung zur Öffnung/Schließung nach irgendeinem der vorgehenden Ansprüche, bei der im Bereich der Mittel zum Durchstechen (2) wenigstens ein Sensor (7) vorgesehen ist, der die Beschaffung von Daten über den inneren Bereich der Verpackung (3) erlaubt, wobei jeder Kontakt zwischen dem inneren Bereich der Verpackung (3) und der Umgebung verhindert wird.

7. Vorrichtung zur Öffnung/Schließung nach irgendeinem der vorgehenden Ansprüche, bei der die besagten Mittel zum Durchstechen (2) aus einer Hohlnadel (11) bestehen, die eine Öffnung (12) im Bereich des Teiles, der die Wand der besagten Verpackung (3) durchsticht, umfasst.

8. Verpackung, die mit Mitteln zum Verschließen (4) nach irgendeinem der vorgehenden Ansprüche 1 bis 7 ausgestattet ist.

9. Unterlegscheibe (5) zum Verschließen, vorgesehen, um eine Vorrichtung zur Öffnung/Schließung nach irgendeinem der vorgehenden Ansprüche 1 bis 7 auszustatten.
